# EUROPÄISCHE PATENTSCHRIFT

(11) **EP 0 392 149 B1**
(45) Veröffentlichungstag und Bekanntmachung des Hinweises auf die Patenterteilung: **13.10.1993**
(21) Anmeldenummer: 90102455.4
(22) Anmeldetag: 08.02.1990
(51) Int. Cl.: B01F 15/00, F01M 1/00

(54) **Einrichtung zur zentralen Druckschmierung für einen Konus-Schneckenmischer**
Device for the central pressure lubrication of a cone screw mixer
Installation pour la lubrification centrale sous pression d'un mélangeur de cône à vis sans fin

(30) Priorität: 10.04.1989 DE 8904500 U
(43) Veröffentlichungstag der Anmeldung: 17.10.1990
(73) Patentinhaber: Bolz, Alfred, sen., D-88239 Wangen (DE)
(72) Erfinder: Bolz, Alfred, sen., D-88239 Wangen (DE)
(74) Vertreter: Riebling, Peter, Dr.-Ing.

(56) Entgegenhaltungen:
- EP-A- 0 111 067
- CH-A- 620 838
- DE-A- 2 610 831
- DE-A- 2 725 028
- DE-C- 902 337
- GB-A- 868 044
- US-A- 2 398 944

## Beschreibung

Diese Erfindung bezieht sich auf eine Einrichtung zur zentralen Druckschmierung für einen Konus-Schneckenmischer, und hier insbesondere auf einen Konus-Schneckenmischer mit einem unterhalb des Mischbehälters angeordneten Drehantrieb für die Mischschnecke, der ansonsten im Aufbau nach dem Oberbegriff des Anspruchs 1 ausgebildet ist.

Derartige Konus-Schneckenmischer sind bekannt (siehe z.B. EP-A-0 111 067). Die Mischschneckenwelle ist außerhalb des Produktraumes und unterhalb dem Mischbehälterboden gelagert. Der Drehantrieb der Mischschnecke erfolgt vorzugsweise mittels Getriebemotor über ein Kreuzgelenk, das infolge der entlang der Innenwandung schwenkenden Mischschnecke und insbesondere der auf den Zapfen und Lagern des Kreuzgelenks auflagernden Masse von Schnecke und Welle plus ggf. Mischgut während des Betriebs besonderen Belastungen ausgesetzt ist.

Derartige Antriebe sind deshalb ohne ausreichende und in sehr kurzen Abständen durchzuführende und hier besonders die Schmierung der Gelenklager betreffende Wartungsarbeiten einem schnellen Verschleiß ausgesetzt.

Dieser Erfindung lag deshalb die Aufgabe zugrunde, bei Konus-Schneckenmischern den unterseitig des Mischbehälters angeordneten Antrieb der Mischschnecke so auszubilden, daß eine ausreichende Schmierung der besonders belasteten Lager während des Betriebs auch über einen längeren Zeitraum sichergestellt und damit zusammenhängend die vom Hersteller zu garantierenden Betriebszeiten wesentlich heraufgesetzt und dem Garantieniveau anderer Maschinen und Geräte angepasst werden kann.

Bei der Lösung dieser Aufgabe stand das Problem an, eine Druckölführung von einem stationären Bereich, wie es das Antriebsgehäuse unterhalb eines solchen Mischbehälters darstellt, leckölverlustlos zu den rotierenden Elementen, und von dort zu den Gelenklagern eines Kreuzgelenks konstruktiv so auszubilden, daß keine wesentlichen Änderungen am konstruktiven Aufbau eines solchen Mischschneckenantriebs vorgenommen werden müssen.

Es verbot sich von vornherein hinsichtlich des Verwendungszwecks solcher Schneckenmischer, den Antrieb mit Kreuzgelenk und daran ansetzender Mischschneckenwelle in einem voll gekapselten Gehäuse in einem Ölbad arbeitend unterzubringen, da die Schwachstelle in der Abdichtung der durch den Behälterboden in den Produktraum des Mischbehälters geführten und eine Schwenkbewegung ausführenden Mischschneckenwelle im Übergangsbereich zum Behälter lage.

Mit der oberbegrifflich näher gekennzeichneten Ausführungsform eines weiterentwickelten Konus-Schneckenmischers wurden zwar die Probleme einer ausreichenden Abdichtung der durch den Behälterboden geführten Mischschneckenwelle gelöst, eine die eingangs erwähnten nachteiligen Folgen infolge unzureichender Schmierung jedoch unbeachtet gelassen, oder , ohne größere konstruktive Änderungen, mit entsprechend höherem Aufwand und Kosten, für unausführbar gehalten.

Obwohl Zentralschmierungen in den verschiedensten Ausführungen für komplizierte Anwendungen in Maschinen und Anlagen an sich bekannt sind, ist die zentrale Druckschmierung vorliegender Erfindung vorwiegend auf Konus-Schneckenmischer abgestellt, wobei die konstruktive Ausbildung des über ein Kreuzgelenk arbeitenden Antriebs mit zentraler Schmierölführung anderen Maschinen und Geräten ebenfalls zugänglich sein kann.

Die Lösung der eingangs erwähnten, dieser Erfindung zugrundeliegenden, Aufgabe sieht deshalb vor, daß zur Druckschmierung der Gelenklager des Kreuzgelenks das stirnseitig der Motorantriebswelle angeflanschte Kreuzgelenk-Unterteil einen vom Schmieröl-System gespeisten Ölraum mit einer ausgangsseitig diesem eingeformten rotationsachsial ausgerichteten Ausnehmung ausbildet, als Übertragungsteil zu den Gelenklagern des Kreuzgelenk-Oberteils ein eine konzentrische Bohrung mit einem stirnseitig zum Kreuzgelenk-Oberteil hin in eine Kugelpfanne ausmündender, trichterförmiger Erweiterung eingeformt aufweisender und in der Ausnehmung geführter Verbindungsstutzen vorgesehen ist, dessen als Kugelpfanne ausgebildete Stirnseite federbeaufschlagt gegen ein dieser gegenüberliegend dem Kreuzteil des Kreuzgelenks zugeordnetes Verbindungselement in Form eines Kugelsegments mit einer konzentrisch in diesem angeordneten und mit den Gelenklagern des Kreuzteils über entsprechendes Schmieröl diesen zuführende Kanäle in kommunizierender Verbindung stehende Bohrung abdichtend anliegt, wobei der stirnseitige Durchmesser der trichterförmigen Erweiterung im Bereich der Kugelpfanne des Verbindungsstutzens derart gewählt ist, daß die mit dem Kreuzteil im Verhältnis zum Verbindungsstutzen eine Schwenkbewegung ausführende Bohrung im kugelsegmentförmigen Verbindungselement über den gesamten Schwenkbereich stets innerhalb der trichterförmigen Erweiterung ist.

Um das Kreuzgelenk ist eine dieses umschließende und faltenbalgartig ausgebildete ölfeste Gummimanschette angeordnet, die an den Stirnseiten Ringwülste aufweisen, wobei eine obere, stirnseitige Wulst mittels eines Halterings an der die Schwenkbewegung der Mischschneckenwelle ausführenden und dieser als auch dem Kreuzgelenk-Oberteil als Drehlager dienenden Dichtungsglocke, und ferner die untere, stirnseitige Wulst an dem die Antriebswelle des Motors rotierend lagernden Gehäuseflansch mittels Halteringen öldicht festgelegt ist, und wobei der von der Manschette umschlossene Raum über einen Verbindungskanal in Form von zumindest einer den Gehäuseflansch nach außen durchdringenden Bohrung mit dem Rücklauf eines Schmieröl-Versorgungssystems in kommunizierender Verbindung steht, und daß ferner die im Gehäuseflansch rotierend gelagerte Antriebswelle des Motors, längs abständlich der das Kreuzgelenk-Unterteil aufgeflanscht tragenden Stirnseite, eine zum Außenumfang der Welle offene Ringnut mit von dieser radial nach innen und längsachsial zur Stirnseite hin und mit der Bohrung des Verbindungsstutzens in kommunizierender Verbindung stehende Bohrungen eingeformt aufweist, die in einer Ebene mit einer oder mehreren im Gehäuseflansch vorgesehenen, nach außen führenden und mit dem Vorlauf des Schmieröl-Versorgungssystems in kommunizierender Verbindung stehenden Bohrungen angeordnet ist.

Hierdurch wird gemäss vorliegender Erfindung auf sehr einfache Weise eine Schmieröl-Zuführung zu den Gelenklagern des Kreuzgelenks und zu den anderen hochbeanspruchten Lagern des Antriebs geschaffen, die in sich einen Schmiermittel-Kreislauf ausbildet, der vom Schmieröl-Versorgungssystem über den stationären Gehäuseflansch zu den rotierenden Antriebselementen und weiter zu den zu schmierenden Dreh-und Gelenklagern, und zurück über den von der ölfesten Gummimanschette umschlossenen Raum zum Versorgungssystem führt.

Anstelle einer in der Antriebswelle des Motors eingeformten Ringnut ist in einer bevorzugten Ausführungsform der Erfindung zudem vorgesehen, daß die Welle des Antriebsmotors mit aufgeflanschtem Kreuzgelenk am Gehäuseflansch vertikal über ein Achsialrillenkugellager rotierend abgestützt ist, die gehäuseflanschseitige, das Schmieröl zuführende Bohrung und die radiale Bohrung in der Antriebswelle in einer Ebene mit diesem Kugellager angeordnet ist, und die kommunizierende Verbindung im Übergangsbereich vom stationären zum rotierenden Teil des Antriebs durch das Achsialrillenkugellager hindurch erfolgt. Zur Sicherstellung einer verlustlosen Schmierölzuführung von der Antriebswelle bzw. dem Kreuzgelenk-Unterteil zum Kreuzteil des Kreuzgelenks sind erfindungsgemäss die Radien des kugelsegmentförmigen Verbindungselements des Kreuzteils und der als Kugelpfanne ausgebildeten Stirnseite des Verbindungsstutzens gleich und auf den Gelenkachsen-Schnittpunkt des Kreuzgelenks ausgelegt, und die trichterförmige Erweiterung der diesen Verbindungsstutzen längsachsial durchgreifenden Bohrung in ihrem Durchmesser dem des größten Schwenkwinkels der Bohrung des dem Kreuzteil zugeordneten Verbindungselements im gesamten Schwenkbereich bei Wahrung des vollen Durchflußquerschnitts angepasst.

Ferner ist erfindungsgemäß in einer weiterentwickelten Ausführungsform vorgesehen, daß das an der Stirnseite der Antriebswelle angeflanschte Kreuzgelenk-Unterteil konzentrisch zwischen den Gelenkarmen zum Kreuzteil hin gewölbt ist und einen Ölraum oberhalb der Antriebswellen-Stirnseite ausbildet, in dem die längsachsial diese Welle durchgreifende schmierölzuführende Bohrung einmündet, und in dem der in der Wölbungswandung konzentrisch in einer Buchse federbeaufschlagte Verbindungsstutzen bzw. dessen Bohrung eintaucht.

Die erfindungsgemäßen Merkmale der Ansprüche und weitere erfindungsgemäße Einzelheiten gehen aus der nachfolgenden Beschreibung unter Bezug auf die Zeichnungsfiguren hervor.

In den Zeichnungen zeigt
- Figur 1: die gesamte Einrichtung zur zentralen Druckschmierung in einer schematischen Darstellung, teilweise im Schnitt;
- Figur 2: das untere Antriebssystem des Konus-Schneckenmsichers in einer gegenüber der Figur 1 vergrößerten Darstellung einer bevorzugten Ausführungsform im Schnitt.

Aus der Zeichnungsfigur 1 geht hervor, daß die Einrichtung zur zentralen Druckschmierung überlicherweise aus einem Schmierölreservoir 40 mit einer vom Getriebemotor 41 des Mischschneckenantriebs vorzugsweise angetriebenen Pumpe 42 besteht. Eine Ansaugleitung 43 führt vom Reservoir 40 zur Pumpe 42 und die von der Pumpe 42 abgehende Vorlaufleitung 28 führt über ein einen Sicherheitskreislauf 46 mit der Pumpe verbindendes T-Stück 44 zu einer Anschlußbohrung 29 im Flansch 24 des Antriebsgehäuses 45. Eine Rücklaufleitung 27 verbindet die Rücklaufbohrung 26 im Gehäuseflansch 24 mit einem Reservoir 40. Oberseitig des Reservoirs 40 ist ein Entlüftungsventil 47 vorgesehen, welches in der gezeigten Anordnung eingangsseitig der Leitung des Sicherheitskreislaufes zugeordnet ist.

In der Zeichnungsfigur 2 ist das Antriebssystem des Konus-Schneckenmischers in einer gegenüber der Figur 1 um 180° um die Längsachse gedrehten Schnittansicht dargestellt. Der schematisch in diese Figur angedeutete Mischbehälter 1 weist am Behälterboden 3 einen konzentrisch in diesem angeordneten Durchbruch für die den Produktraum 2 in ansich bekannter Weise gegenüber den unterseitig angeordneten Mischschneckenantrieb abdichtende Dichtungsglocke 30 auf.

An den gleichzeitig als Behälterflansch ausgebildeten Boden 3 setzt unterseitig das Antriebsgehäuse 45 an, dessen unterseitiger Flansch 24 die Antriebselemente drehend lagert. Der in der Figur 1 gezeigte Block 41 enthält in diesem Ausführungsbeispiel einen Getriebemotor, der über ein ringförmiges Gehäuse 48 am Antriebs-Gehäuseflansch 24 befestigt ist. Die Antriebswelle 5 ist in diesem Gehäuse 48 in einem Rillenkugellager 49, und im Gehäuseflansch 24 auf einem Achsialrillenkugellager 33 als auch in einem Zylinderrollenlager 35 rotierend gelagert. Stirnseitig der Antriebswelle 5 ist das Kreuzgelenk-Unterteil 7 aufgeflanscht, dessen Gelenkarme 36 das Kreuzteil 9 und das Kreuzgelenk-Oberteil 8 mit der Mischschneckenwelle 4 rotierend und schwenkbar lagern.

In der in der Figur 2 dargestellten bevorzugten Ausführungsform erfolgt die Zuführung des Schmieröls unter Druck vom Versorgungssystem über den Vorlauf 28 zur flanschseitigen Bohrung 29 und gelangt über die Bohrung 29 einerseits zum Rollenlager 35 und andererseits zum Achsialrillenkugellager 33. Erfindungsgemäss ist in gleicher Ebene mit dem letztgenannten Kugellager 33 in der Antriebswelle 5 eine radial einwärts gerichtete Bohrung 31 vorgesehen, die in eine längsachsial ausgerichtete und zur Stirnseite der Antriebswelle 5 führende Bohrung 32 übergeht. Der Schmierölfluß wird in dieser bevorzugten Ausführungsform gemäss vorliegender Erfindung vom stationären Bereich in Form des Gehäuseflansches 24 zum rotierenden Bereich des Mischschnecken-Antriebes durch das Achsialrillenkugellager 33 hin durchgeführt und gelangt so über die Bohrungen 31 und 32 zu dem an der Stirnseite der Antriebswelle 5 aufgeflanschten Kreuzgelenk. Diese Ausführung stellt eine Weiterentwicklung gegenüber der ebenfalls erfindungsgemässen Basisausführung dar, in der eine um den Umfang der Antriebswelle 5 eingeformte Ringnut in gleicher Ebene mit der Vorlaufbohrung 29 vorgesehen ist, von der aus die Bohrungen 31 und 32 zur Stirnseite der Antriebswelle 5 führen.

Zur Weiterführung des Schmierölflusses und zur Übertragung auf das Kreuzgelenk und damit zur Schmierung der insbesondere hohen Beanspruchungen ausgesetzten Gelenklager, ist erfindungsgemäss ein Verbindungsstutzen 12 an der Antriebswellen-Stirnseite vorgesehen der eine achsial durchgehende Bohrung 14 hat, die mit der das Schmieröl unter Druck zuführenden Bohrung 32 in kommunizierender Verbindung ist. Dieser Verbindungsstutzen 12 ist stirnseitig in Form einer Kugelpfanne 13 auf, und ist in Richtung auf das Kreuzteil 9 des Kreuzgelenks durch eine Feder 18 beaufschlagt. Der Verbindungsstutzen 12 ist konzentrisch zur Antriebswelle 5 entweder in einer entsprechend ausgangsseitig erweiterten mittigen Bohrung 32 der Welle 5 und mit seiner Stirnseite eine im flanschartig ausgebildeten Fuß des Kreuzgelenk-Unterteils 7 dafür vorgesehene Ausnehmung durchgreifend angeordnet, oder alternativ in einer bevorzugten Ausführungsform in einer Buchse 39 federbeaufschlagt konzentrisch im Flansch des Kreuzgelenk-Unterteils 7 angeordnet. In letzterer Ausführungsform weist der Flansch des Unterteils 7 mittig zwischen den Gelenkarmen 36 eine Wölbung 37 auf, in deren Wandung die Buchse 39 konzentrisch zur Wellenachse festgelegt ist. Diese Wölbung 37 bildet ferner einen Ölraum 38 zwischen deren Innenseite und der Stirnseite der Antriebswelle 5 aus, in die die das Schmieröl zuführende Bohrung 32 einmündet.

Dem Kreuzteil 9 des Kreuzgelenks zugeordnet ist ein Verbindungselement 19 vorgesehen, das in Form eines Kugelsegments mit einem auf den Schnittpunkt der Gelenkachsen 11 bezogenen Radius 10 ausgebildet ist und das Gegenstück der in Form einer Kugelpfanne 13 ausgebildeten und den gleichen Radius aufweisenden Stirnseite 16 des federbeaufschlagten Verbindungsstutzens 12 bildet. Das Verbindungselement 19 weist ebenfalls eine zentrische Bohrung 20 auf, die einerseits mit der Bohrung 14 des Verbindungsstutzens 12 durch den von der Feder 18 ausgeübten Anpreßdruck und dadurch mit dem Schmierölvorlauf 28 in Verbindung steht und andererseits im Kreuzteil 9 mit Verteilerkanälen verbunden ist, die das unter Druck über den Verbindungsstutzen 12 und das Verbindungselement 19 auf das Kreuzteil 9 übertragene Schmieröl auf die einzelnen Gelenklager des Kreuzgelenks verteilt.

In der so ausgebildeten Kupplungsverbindung ist - wie aus der Zeichnungsfigur 2 zu ersehen - wichtig, daß in allen Schwenkwinkeln des Kreuzteils 9 und damit des Kreuzgelenk-Oberteils 8 der volle Durchflußquerschnitt dieses Drucköl-Systems zu den zu schmierenden Lagern des Kreuzgelenks gewährleistet ist. Die Bohrung 14 des Verbindungsstutzens 12 ist deshalb zu ihrer Stirnseite 16 hin trichterförmig erweitert, wobei diese Erweiterung 15 in ihrem größten Durchmessser an der Stirnseite 16 so ausgelegt ist, daß die Bohrung 20 im kugelsegmentförmigen Verbindungselement 19 jederzeit mit dem vollen Querschnitt in der trichterförmigen Erweiterung 15 zu liegen kommt. Die Stirnseite 16 des Verbindungsstutzens 12 ist ansonsten ebenfalls dem Radius 10 des kugelsegmentförmigen Verbindungselements 19 angepasst ausgebildet.

Die Rückführung des unter Druck den einzelnen Lagern des Antriebssystems zugeführten Schmieröls erfolgt über eine ebenfalls im Gehäuseflansch 24 vorgesehene und diesen nach außen durchgreifende Rücklauf-Bohrung 26, die mit dem Rücklauf 27 des Schmieröl-Versorgungssystems verbunden ist. Erfindungsgemäss ist hierbei vorgesehen, daß eine Dichtungsmanschette 21 in Form einer die bewegten Teile im Antriebsgehäuse 45 umschließenden, ölfesten faltenbalgartigen Gummimanschette einerseits oben im Gehäuse 24 an der lediglich Schwenkbwegungen ausführenden Dichtungsglocke 30 mittels angeformter Endwülste 51 mit einem Haltering 22, und andererseits unten am Gehäuseflansch 24 mit einem Haltering 23 festgelegt ist. Diese Anordnung bildet einen nach außen vollkommen abgedichteten Raum 25, in welchem das von den einzelnen Lagern abgegebene Schmieröl sauber aufgefangen und über Bohrungen 50 innerhalb des Ölraumes 25 zur Rücklauf-Bohrung 26 abfließen kann, von wo es über den Rücklauf 27 in das Versorgungssystem zurückgeleitet wird.

## Patentansprüche

1. Einrichtung zur zentralen Druckschmierung für einen Konus-Schneckenmischer mit vertikaler Achse, der einen sich nach unten verjüngenden Mischbehälter zur Aufnahme des zu mischenden Gutes aufweist, und in welchem eine auf Drehung angetriebene Mischschnecke auf einer Welle angeordnet ist, die über einen am oberen Ende derselben angreifenden Führungsarm sowie über ein am unteren Ende angreifendes Kreuzgelenk an der Innenwand des Mischbehälters entlang bewegt wird, wobei der Drehantrieb der Welle über einen unterhalb des Mischbehälters angeordneten Getriebemotor erfolgt, dessen Antriebswelle über ein unter- und außerhalb des Mischbehälters angeordnetes Kreuzgelenk mit der Mischschneckenwelle gekuppelt ist und die Abdichtung zwischen dieser Welle und dem Boden des Mischbehälters über eine drehbar an dieser Welle gelagerte kugelsegmentförmige Dichtungsglocke erfolgt, deren sphärisch gekrümmter Außenumfang in Dichtungseingriff mit einer behälterfesten, ringförmigen Dichtungsanordnung ist, die aus einem am Innenumfang ebenfalls sphärisch gekrümmten und am Außenumfang der Dichtungsglocke anliegenden Dichtflansch besteht, **dadurch gekennzeichnet,** daß zur Druckschmierung der Gelenklager des Kreuzgelenks (6) das stirnseitig der Motor-Antriebswelle (5) angeflanschte Kreuzgelenk-Unterteil (7) einen vom Schmieröl-System gespeisten Ölraum (38) mit einer ausgangsseitig diesem eingeformten rotationsachsial ausgerichteten Ausnehmung (17) ausbildet, als Übertragungselement zu den Gelenklagern des Kreuzgelenk-Oberteils (8) ein eine konzentrische Bohrung (14) mit stirnseitig zum Kreuzgelenk-Oberteil (8) hin in eine Kugelpfanne (13) ausmündenden trichterförmigen Erweiterung (15) eingeformt aufweisender und in der Ausnehmung (17) geführter Verbindungsstutzen (12) vorgesehen ist, dessen als Kugelpfanne (13) ausgebildete Stirnseite (16) federbeaufschlagt gegen ein dieser gegenüberliegend dem Kreuzteil (9) zugeorndetes Verbindungselement (19) in Form eines Kugelsegments mit einer konzentrisch in diesem angeordneten und mit den Gelenklagern des Kreuzteils (9) über entsprechendes Schmieröl diesem zuführende Kanäle in kommunizierender Verbindung stehenden Bohrung (20) abdichtend anliegt, wobei der stirnseitige Durchmesser der trichterförmigen Erweiterung (15) im Bereich der Kugelpfanne (13) des Verbindungsstutzens (12) derart gewählt ist, daß die mit dem Kreuzteil (9) im Verhältnis zum Verbindungsstutzen (12) eine Schwenkbewegung ausführende Bohrung (20) im kugelsegmentförmigen Verbindungselement (19) über den gesamten Schwenkbereich stets innerhalb der trichterförmigen Erweiterung (15) ist.

2. Einrichtung zur zentralen Druckschmierung nach Anspruch 1, **dadurch gekennzeichnet,** daß um das Kreuzgelenk (10) eine dieses umschließende, nicht-rotierende und faltenbalgartig ausgebildete, ölfeste Gummimanschette (21) angeordnet ist, die stirnseitig jeweils eine Ringwulst angeformt aufweist, wobei die obere stirnseitige Wulst mittels eines Halteringes (22) an der die Schwenkbewegung der Mischschneckenwelle (4) ausführenden und dieser als auch dem Kreuzgelenk-Oberteil (8) als Drehlager dienenden Dichtungsglocke (30) , und die untere stirnseitige Wulst an dem die Antriebswelle (5) des Motors rotierend lagernden Gehäuseflansch (24) mittels Halteringen (23) öldicht festgelegt ist, und wobei der von dieser Manschette (21) umschlossene Raum (25) über einen Verbindungskanal in Form von zumindest einer den Gehäuseflansch (24) nach außen durchdringenden Bohrung (26) mit dem Rücklauf (27) des Schmieröl-Versorgungssystems in kommunizierender Verbindung steht, und daß ferner die im Gehäuseflansch (24) rotierend gelagerte Welle (5) des Motors, längs abständlich der das Kreuzgelenk-Unterteil (7) aufgeflanscht tragenden Stirnseite, eine zum Außenumfang der Welle offene Ringnut mit von dieser radial nach innen und längsachsial zur Stirnseite abgehenden und mit der Bohrung (14) des Verbindungsstutzens (12) in kommunizierender Verbindung stehenden Bohrungen (31,32) eingeformt aufweist, die in einer Ebene mit einer oder mehreren im Gehäuseflansch (24) vorgesehenen, nach aussen führenden und mit dem Vorlauf (28) des Schmieröl-Versorgungssystems in kommunizierender Verbindung stehenden Bohrungen (29) angeordnet sind.

3. Einrichtung zur zentralen Druckschmierung nach Anspruch 1 und 2, **dadurch gekennzeichnet,** daß die Welle (5) des Antriebsmotors mit aufgeflanschtem Kreuzgelenk (6) am Gehäuseflansch (24) vertikal über ein Achsialrillenkugellager (33) rotierend abgestützt ist, die Bohrungen (29,31) in einer Ebene mit diesem Kugellager (33) angeordnet sind, und die kommunizierende Verbindung von der Vorlaufbohrung (29) im Gehäuseflansch (24) zur Bohrung (31) in der Antriebswelle (5) durch das Kugellager (33) hindurch anstelle einer Wellen-Ringnut erfolgt, und daß eine weitere Bohrung (34) im Gehäuseflansch (24) vorgesehen ist, die vom Schmierölvorlauf (Bohrung 29) zu einem die Antriebswelle (5) im Flansch (24) des Gehäuses radial abstützenden Zylinderrollenlager (35) führt.

4. Einrichtung zur zentralen Druckschmierung nach Anspruch 1 bis 3, **dadurch gekennzeichnet,** daß die Radien (10) des kugelsegmentförmigen Verbindungselements (19) und der als Kugelpfanne (16) ausgebildeten Stirnseite (16) des Verbindungsstutzens (12) gleich und auf den Gelenkachsen-Schnittpunkt (11) des Kreuzgelenks (6) bezogen ausgelegt sind.

5. Einrichtung zur zentralen Druckschmierung nach Anspruch 1 bis 4, **dadurch gekennzeichnet,** daß die trichterförmige Erweiterung (15) der den Verbindungsstutzen (12) längsachsial durchgreifenden Bohrung (14) in ihrem größten Durchmesser dem des größten Schwenkwinkels der Bohrung (20) des dem Kreuzteil (9) zugeordneten Verbindungselements (19) im gesamten Schwenkbereich bei Wahrung des vollen Durchflußquerschnitts entspricht, wobei der stirnseitige dem Radius (10) des kugelsegmentförmigen Verbindungselements (19) angepasste Rand der trichterförmigen Erweiterung (15) gegenüber dem von der Gummimanschette (21) umschlossenen Raum (25) voll abdichtet.

6. Einrichtung zur zentralen Druckschmierung nach einem der Ansprüche 1 bis 5, **dadurch gekennzeichnet,** daß das an der Stirnseite der Antriebswelle (5) angeflanschte Kreuzgelenk-Unterteil (7) konzentrisch zwischen den Gelenkarmen (36) zum Kreuzteil (9) hin gewölbt den Ölraum (38) oberhalb der Stirnseite der Antriebswelle (5) ausbildet.

## Claims

1. A device for the central pressure lubrication for a cone worm mixer with a vertical axis, which has a downwardly tapering mixing vessel to receive the material which is to be mixed, and in which a mixing worm, driven in rotation, is arranged on a shaft, which is moved along the inner wall of the mixing vessel via a guide arm, engaging at the upper end of the shaft and via a universal joint engaging at the lower end, in which the rotational drive of the shaft is effected via a geared motor, arranged beneath the mixing vessel, the drive shaft of which is coupled with the mixing worm shaft via a universal joint, arranged beneath and outside the mixing vessel, and the sealing is effected between this shaft and the base of the mixing vessel via a sealing jacket in the form of a spherical segment which is mounted rotatably on this shaft, the spherically curved outer circumference of which is in sealing engagement with an annular sealing arrangement fixed to the vessel, which consists of a sealing flange, likewise spherically curved on the inner circumference and lying against the outer circumference of the sealing jacket, characterised in that for the pressure lubrication of the joint bearings of the universal joint (6), the lower part (7) of the universal joint, which is flanged on the front side on the motor drive shaft (5), forms an oil chamber (38), supplied from the lubricating oil system, with a rotationally axially aligned recess (17) formed at the outlet side thereto, as transfer element to the joint bearings of the upper part (8) of the universal joint, a connecting piece (12) is provided, having a concentric bore (14) with a funnel-shaped widening (15) formed within & opening out into a ball socket (13) on the front side of the upper part (8) of the universal joint, and guided in the recess (17), the front face (16) of which connecting piece (12), constructed as ball socket (13) lies, acted upon by a spring, in a sealing manner against a connecting element (19) lying opposite it and associated with the cross part (9), in the form of a spherical segment with a bore (20), arranged concentrically therein and in communicating connection with the joint bearings of the cross part (9) via channels, supplying corresponding lubricating oil thereto, in which the diameter of the funnel-shaped widening (15), on the front side, in the region of the ball socket (13) of the connecting piece (12), is selected such that the bore (20), in the connecting element (19) in the form of a spherical segment, performing a swivelling movement with the cross part (9) in relation to the connecting piece (12), is always inside the funnel-shaped widening (15) over the entire swivelling range.

2. A device for central pressure lubrication according to Claim 1, characterised in that around the universal joint (10) there is arranged an oil-proof rubber sleeve (21), non-rotating and constructed in the manner of a bellows, surrounding the universal joint (10), which rubber sleeve (21) has in each case an annular bead formed on the front side, in which the upper bead on the front side is placed securely, in an oil-tight manner, by means of a holding ring (22) against the sealing jacket (30), performing the swivelling movement of the mixing worm shaft (4) and serving as rotational bearing for this and also for the upper part (8) of the universal joint, and the lower bead, on the front side, against the housing flange (24), bearing the drive shaft (5) of the motor in a rotational manner, by means of holding rings (23), and in which the space (25) surrounded by this sleeve (21) is in communicating connection via a connecting channel in the form of at least one bore (26), penetrating the housing flange (24) towards the exterior, with the return (27) of the lubricating oil supply system, and that in addition the shaft (5) of the motor, which is borne rotatably in the housing flange (24), at a distance along the front face carrying the lower part (7) of the universal joint as a flange, has an annular groove, open to the outer circumference of the shaft, with bores (31,32) formed in, proceeding therefrom radially inwardly and longitudinally axially to the end face and in communicating connectionwith the bore (14) of the connecting piece (12), which bores (31,32) are arranged in a plane with one or more bores (29) provided in the housing flange (24), leading towards the exterior and in communicating connection with the lead (28) of the lubricating oil supply system.

3. A device for central pressure lubrication according to Claim 1 and 2, characterised in that the shaft (5) of the driving motor with the universal joint (6) as a flange is supported rotatably on the housing flange (24) vertically via an axial grooved ball bearing (33), the bores (29,31) are arranged in a plane with this ball bearing (33), and the communicating connection of the lead bore (29) in the housing flange (24) to the bore (31) in the drive shaft (5) is effected through the ball bearing (33) instead of a shaft annular groove, and that a further bore (34) is provided in the housing flange (24), which leads from the lubricating oil lead (bore 29) to a cylinder roller bearing (35) supporting the drive shaft (5) radially in the flange (24) of the housing.

4. A device for central pressure lubrication according to Claim 1 to 3, characterised in that the radii (10) of the connecting element (19), in the form of a spherical segment, and of the front face (16) of the connecting piece (12), constructed as a ball socket (16), are equal and are laid out in relation to the joint axis point of intersection (11) of the universal joint (6).

5. A device for central pressure lubrication according to Claim 1 to 4, characterised in that the funnel-shaped widening (15) of the bore (14), penetrating longitudinally axially through the connecting piece (12) corresponds in its largest diameter to that of the greatest swivel angle of the bore (20) of the connecting element (19), associated with the cross part (9), in the entire swivel range, maintaining the full through flow cross-section, in which the edge of the funnel-shaped widening (15), matched to the radius (10), on the front face, of the connecting element (19) in the form of a spherical segment, seals completely with respect to the space (25) surrounded by the rubber sleeve (21).

6. A device for central pressure lubrication according to one of Claims 1 to 5, characterised in that the lower part (7) of the universal joint, flanged on the front face of the drive shaft (5), curved concentrically between the joint arms (36) towards the cross part (9), forms the oil chamber (38) above the front face of the drive shaft (5).

## Revendications

1. Dispositif pour la lubrification sous pression centrale pour un mélangeur à cône et vis sans fin à axe vertical présentant un récipient de mélange se rétrécissant vers le bas pour la réception du produit à mélanger, et dans lequel est disposée une vis sans fin entraînée en rotation sur un arbre qui est déplacé par l'intermédiaire d'un arbre de guidage venant en prise à l'extrémité supérieure de celle-ci, ainsi que par l'intermédiaire d'un joint de cardan venant en prise à l'extrémité inférieure, le long de la paroi intérieure du récipient de mélange, étant précisé que l'entraînement en rotation de l'arbre a lieu par l'intermédiaire d'un motoréducteur, disposé au-dessous du récipient de mélange, dont l'arbre d'entraînement est couplé avec l'arbre de vis sans fin de mélange par l'intermédiaire d'un joint de cardan disposé au-dessous et à l'extérieur du récipient de mélange, et l'étanchéité entre cet arbre et le fond du récipient de mélange a lieu par l'intermédiaire d'une calotte d'étanchèité en forme de segment de bille qui est montée, pivotante, sur cet arbre, et dont la périphérie extérieure courbée sphériquement est en engagement d'étanchéité avec un dispositif d'étanchéité en forme d'anneau fixé au récipient et composé d'une bride d'étanchéité également courbée sphériquement, à la périphérie intérieure, et appliquée contre la périphérie extérieure de la calotte d'étanchéité, caractérisé en ce que, pour la lubrification sous pression des logements articulés du joint de cardan (6), la partie inférieure de joint de cardan (7) flasquée côté frontal à l'arbre d'entraînement de moteur (5) constitue un espace d'huile (38) alimenté par le système d'huile de lubrification et pourvu d'un évidement (17) formé côté sortie, dans celui-ci et orienté selon l'axe de rotation, il est prévu, comme élément de transmission aux logements articulés de la partie supérieure de joint de cardan (8), une tubulure de liaison (12) qui présente un alésage (14) concentrique formé intérieurement avec un élargissement (15) en forme d'entonnoir orienté, côté frontal, vers la partie supérieure de joint de cardan (8) et débouchant dans un coussinet sphérique (13), qui est guidé dans l'évidement (17) et dont le côté frontal (16) conçu comme un coussinet sphérique est appliqué en assurant l'étanchéité, sollicité élastiquement contre un élément de liaison (19) associé au croisillon (9), à l'opposé du côté frontal, et en forme de segment de bille pourvu d'un alésage (20) agencé concentriquement dans celui-ci et restant en liaison communicante avec les logements articulés de la partie de cardan (9) par l'intermédiaire de canaux amenant de l'huile de lubrification correspondante à celui-ci, étant précisé que le diamètre, côté frontal, de l'élargissement (15) en forme d'entonnoir, dans la région du coussinet sphérique (13) de la tubulure de liaison (12), est choisie de telle sorte que l'alésage (20) exécutant un mouvement de pivotement avec la partie de cardan (9) par rapport à la tubulure de liaison (12), dans l'élément de liaison (19) en forme de segment de bille, se trouve constamment sur l'ensemble de la plage de pivotement, à l'intérieur de l'élargissement (15) en forme d'entonnoir.

2. Dispositif pour la lubrification sous pression centrale selon la revendication 1, caractérisé en ce qu'il est prévu, autour du joint de cardan (10), une manchette de caoutchouc (21) résistant à l'huile entourant celui-ci, non rotative et constituée du genre soufflet, qui présente chaque fois, côté frontal, un bourrelet annulaire rapporté, étant précisé que le bourrelet supérieur prévu côté frontal est fixé étanche à l'huile au moyen d'une bague de maintien (22), à la calotte d'étanchéité (30) exécutant le mouvement de pivotement de l'arbre de vis sans fin de mélange (4) et servant à celui-ci ainsi qu'à la partie supérieure de joint de cardan (8) de logement tournant, tandis que le bourrelet inférieur prévu côté frontal est fixé étanche à l'huile à la bride de carter (24) logeant rotativement l'arbre d'entraînement (5) du moteur, au moyen de bagues de maintien (23), étant précisé que l'espace (25) entouré par cette manchette (21) est en liaison communicante, par l'intermédiaire d'un canal de liaison en forme d'au moins un alésage (26) traversant la bride de carter (24) vers l'extérieur, avec le retour (27) du système d'alimentation d'huile de lubrification, et en ce que l'arbre (5) du moteur logé rotatif dans la collerette de carter (24) présente par ailleurs, longitudinalement à distance du côté frontal portant, flasquée, la partie inférieure de joint de cardan (7), une rainure annulaire formée intérieurement, ouverte vers la périphérie extérieure de l'arbre et présentant des perçages (31, 32) partant de celle-ci radialement vers l'intérieur et dans le sens de la longueur de l'axe vers le côté frontal et est en liaison communicante avec l'alésage (14) de la tubulure de liaison (12), lesquels perçages (31, 32) sont disposés dans un plan avec un ou plusieurs perçages (29) prévus dans la collerette de carter (24), conduisant vers l'extérieur et en liaison communicante avec la conduite d'amenée (28) du système d'alimentation d'huile de lubrification.

3. Dispositif pour la lubrification sous pression centrale selon la revendication 1 et la revendication 2, caractérisé en ce que l'arbre (5) du moteur d'entraînement, avec le joint de cardan (6) flasqué sur lui, est en appui rotatif contre la bride de carter (24) verticalement par l'intermédiaire d'un roulement rainuré à billes axial (33), les perçages (29, 31) sont disposés dans un plan avec ce roulement à billes (33), et la liaison communicante entre le perçage d'amenée (29) dans la collerette de carter (24) et le perçage (31) prévu dans l'arbre d'entraînement (5) a lieu à travers le roulement à billes (33) à la place d'une rainure annulaire d'arbre, et en ce qu'il est prévu un autre perçage (34) dans la bride de carter (24), qui conduit de l'amenée d'huile de lubrification (perçage 29) à un roulement à rouleaux cylindriques (35) soutenant radialement l'arbre d'entraînement (5) dans la bride (24) du carter.

4. Dispositif pour la lubrification sous pression centrale selon les revendications 1 à 3, caractérisé en ce que les rayons (10) de l'élément de liaison (19) en forme de segment de billes et du côté frontal (16) de la tubulure de liaison (12) conçue comme un coussinet sphérique (16) sont égaux et passent par le point d'intersection (11) des axes articulés du joint de cardan (6).

5. Dispositif pour la lubrification sous pression centrale selon les revendications 1 à 4, caractérisé en ce que l'élargissement (15) en forme d'entonnoir de l'alésage (14) pénétrant dans le sens de l'axe longitudinal la tubulure de liaison (12) correspond dans son plus grand diamètre à celui du plus grand angle de pivotement du perçage (20) de l'élément de liaison (19) associé au cardan (9), dans toute la plage de pivotement, lors du maintien de la section de passage complète, étant précisé que le bord situé côté frontal de l'élargissement (15) en forme d'entonnoir, et adapté au rayon (10) de l'élément de liaison (19) en forme de segment de billes assure complètement l'étanchéité vis-à-vis de l'espace (25) entouré par la manchette de caoutchouc (21).

6. Dispositif pour la lubrification sous pression centrale selon l'une des revendications 1 à 5, caractérisé en ce que la partie inférieure de cardan (7) flasquée au côté frontal de l'arbre d'entraînement (5), bombée concentriquement entre les bras articulés (36) vers le croisillon (9), constitue l'espace d'huile (38) au-dessus du côté frontal de l'arbre d'entraînement (5).
